# FASCICULE DE BREVET EUROPEEN

(11) **EP 0 045 038 B1**
(45) Date de publication et mention de la délivrance du brevet: **23.10.1985**
(21) Numéro de dépôt: 81105714.0
(22) Date de dépôt: 21.07.1981
(51) Int. Cl.: H01R 17/12

(54) **Ensemble de fixation de l'extrémité d'un câble électrique à conducteur extérieur à ondulations droites dans le corps d'un connecteur**
Befestigung des Endes eines elektrischen Kabels mit einem Aussenleiter mit ringförmigen Rippen im Körper eines Verbindungsstücks
Assembly for fixation of the end of an electrical cable having an annularly corrugated outer conductor within the body of a connector

(30) Priorité: 25.07.1980 FR 8016437
(43) Date de publication de la demande: 03.02.1982
(73) Titulaire: LES CABLES DE LYON Société anonyme dite:, 69353 Lyon Cedex 2 (FR)
(72) Inventeur: Le Davay, Louis, F-78430 Louveciennes (FR)
(74) Mandataire: Weinmiller, Jürgen

## Description

La présente invention concerne un dispositif de fixation de l'extrémité d'un câble électrique à conducteur extérieur à ondulations droites dans le corps d'un connecteur comportant
a) un alésage de réception de l'extrémité du conducteur extérieur, dont le bord opposé à cette extrémité est muni d'un filetage interne,
b) un alésage de plus faible diamètre pour le passage du conducteur axial du câble,
c) une zone de raccordement entre les deux alésages, ce dispositif comportant
d) un manchon enfilé sur l'extrémité du conducteur extérieur, laissant dépasser au moins une ondulation terminale, et muni d'un filetage externe venant en prise avec le filetage interne de l'alésage de réception de l'extrémité du conducteur extérieur, et
e) au moins un anneau élastique insére au fond de l'alésage de réception de l'extrémité du conducteur extérieur, et présentant une épaisseur telle qu'il vienne en contact d'une part avec la paroi interne du connecteur, d'autre part avec le conducteur extérieur.

Le document de brevet DE-A-2 252 026 décrit un dispositif de fixation de l'extrémité d'un câble électrique à conducteur extérieur cylindrique dans le corps d'un connecteur, ce dispositif comportant un manchon enfilé sur l'extrémité du câble, laissant dépasser le conducteur extérieur et fixé dans le corps du connecteur par un filetage, et un anneau élastique formé par un ressort métallique présentant une épaisseur telle qu'il vienne au contact de la paroi interne du connecteur lorsque l'extrémité du conducteur extérieur du câble est insérée dans le connecteur, ledit anneau servant de pièce d'appui au manchon pour assurer la connexion électrique entre le conducteur extérieur et la paroi interne du connecteur, en serrant d'une part radialement le conducteur extérieur par une partie de sa surface, et d'autre part une zone en forme d'entonnoir de la paroi interne du connecteur par une autre partie de sa surface.

Le document de brevet BE-A-825 163 décrit un dispositif analogue à celui du document DE-A-2 252 026, mais dans lequel l'anneau est en élastomère recouvert d'une tresse métallique ou d'un dépôt métallique.

Dans les dispositifs de ces deux documents, la conduction électrique a lieu par l'intermédiaire de l'anneau élastique ou de sa surface. Elle n'est pas excellente, le métal des ressorts étant relativement mauvais conducteur et différent des métaux du conducteur extérieur et du connecteur, et une tresse ou revêtement métallique sur la surface d'un anneau en élastomère risquant de se détériorer du fait des efforts successifs d'écrasement.

La présente invention a pour but de procurer un raccordement entre un connecteur et un câble électrique à conducteur extérieur à ondulations droites, assurant une excellente conduction électrique, tout en étant simple et peu onéreux.

Le dispositif de fixation selon l'invention est caractérisé en ce que la zone de raccordement du connecteur comporte une surface conique de sommet du côté opposé à celui de l'alésage de plus faible diamètre, et en ce que l'anneau est inséré à force au fond d'une ondulation terminale du conducteur extérieur de manière à serrer celle-ci contre ladite surface conique.

Ainsi, conformément à l'invention, on place dans l'une des gorges de l'ondulation droite un anneau élastique présentant und fente, cet anneau pouvant être réalisé à partir d'un fil rond, ou être constitué par un circlips, ou être réalisé avec une forme extérieure quelconque, du moment que son élasticité reste suffisante pour lui faire passer la première crête d'ondulation et le faire tomber dans la première gorge.

On peut aussi placer deux ou plusieurs anneaux dans des gorges successives et, le cas échéant une pièce annulaire couvrant une, deux ou plusieurs pas de l'ondulation droite.

Les anneaux peuvent être en métal ou en matière plastique.

Deux exemples non limitatifs de fixation selon l'invention sont décrits ci-après et représentés dans les figures 1 et 2 du dessin annexé.

Dans la figure 1, on a illustré l'extrémité d'un câble coaxial, dont on a représenté le conducteur central en 1 avec sa gaine 2 et le conducteur extérieur à ondulations droites ou soufflet en 3, fixé dans le corps d'un connecteur 4.

L'ensemble de fixation comporte un manchon 5 enfilé sur l'extrémité du conducteur extérieur 3 en laissant dépasser au moins une ondulation terminale, ici deux ondulations. Ce manchon 5 est vissé dans le corps du connecteur dont la partie d'extrémité est taraudée, il est par ailleurs fixé, par exemple collé, sur l'extrémité d'une gaine extérieure 9 de protection du câble.

Il comporte, en outre, un anneau élastique 6 inséré à force au fond de la première ondulation terminale et une pièce annulaire 7 de rattrapage de jeu en profondeur disposée autour du conducteur extérieur 3 entre l'anneau 6 et le manchon 5 venant avec l'anneau et la partie vissée du manchon se loger dans le corps du connecteur.

L'anneau 6 est choisi d'épaisseur telle que positionné au fond de la première gorge ter₋ minale il vienne en contact avec la paroi interne du corps du connecteur lorsque l'extrémité de la gaine 3 est insérée dans le corps du connecteur, ledit anneau servant alors, par l'intermédiaire de la pièce 7 de rattrapage de jeu, de pièce d'appui au manchon 5 pour assurer l'ancrage de l'extrémité du conducteur extérieur 3 au fond du connecteur.

Cette disposition permet un excellent contact électrique entre le corps du connecteur et le conducteur extérieur ondulé du câble coaxial, au point 8. La pièce de rattrapage de jeu 7, peut être avantageusement un joint d'étanchéité, en caoutchouc ou autre matériau tel que le polytétra- fluoréthylène.

Dans la figure 2 on a illustré une variante de manchon de serrage de l'anneau élastique, la partie gauche du connecteur étant analogue à celle de la figure 1.

• Dans cette figure les références précédentes 2 à 4 désignent les éléments cités ci-avant du câble et du connecteur, la référence 9 désigne la gaine de protection du câble. Dans ce cas l'ensemble de fixation comporte toujours un manchon référence 15, enfilé sur l'extrémité du conducteur extérieur 3 à ondulations droites en laissant dépasser, ici, une seule ondulation terminale, coopérant directement avec un anneau élastique 16 inséré à force au fond de cette ondulation terminale. Le manchon 15 est un gros joint en caoutchouc moulé présentant extérieurement un gros pas de vis et sur lequel le corps du connecteur vient directement se visser. Le manchon est par ailleurs fixé, par exemple par collage, sur l'extrémité de la gaine de protection 9.

En variante, le manchon 15 se fixe par encliquetage dans le corps du connecteur.

Dans chacun de ces deux exemples, l'anneau 6 ou 16 peut présenter une fente et être réalisé à partir d'un fil rond, ou être constitué par un circlips, ou être réalisé avec une forme extérieure quelconque du moment que son élasticité rest suffisante pour lui faire passer la première crête d'ondulation et le faire tomber au fond de la première gorge et du moment qu'en position au fond de l'ondulation il vienne en contact avec la paroi interne du corps de connecteur sans sortir de la gorge.

En variante non illustrée, on comprendra aisément que l'ensemble de fixation peut comporter plusieurs anneaux tels que 6 ou 16, enfilés au fond des ondulations terminales consécutives laissées libres par le manchon venant coopérer, directement ou par l'intermédiaire d'une pièce annulaire de rattrapage de jeu longitudinal couvrant une ou plusieurs ondulations, avec le manchon fixé dans le corps du connecteur.

Le ou les anneaux utilisés peuvent être en métal ou en élastomère. La pièce de rattrapage de jeu peut également être en métal ou en élastomère ou être un joint.

La fixation selon l'invention est bon marché, aisée à réaliser et facile à monter.

L'anneau peut aussi être constitué par un ressort plat analogue aux anneaux utilisés dans certains porte-clés et qui s'enfilent par rotation en faisant avancer la première spire du ressort après l'avoir écartée.

## Revendications

1. Dispositif de fixation de l'extrémité d'un câble électrique à conducteur extérieur (3) à ondulations droites dans le corps d'un connecteur (4) comportant
a) un alésage de réception de l'extrémité du conducteur extérieur, dont le bord opposé à cette extrémité est muni d'un filetage interne,
b) un alésage du plus faible diamètre pour le passage du conducteur axial (1) du câble,
c) une zone de raccordement entre les deux alésages, ce dispositif comportant
d) un machon (5, 15) susceptible d'être enfilé sur l'extrémité du conducteur extérieur, laissant dépasser au moins une ondulation terminale, et muni d'un filetage externe venant en prise avec le filetage interne de l'alésage de réception de l'extrémité du conducteur extérieur, et
e) au moins un anneau élastique (6, 16) susceptible d'être inséré au fond de l'alésage de réception de l'extrémité du conducteur extérieur, et présentant une épaisseur telle qu'il vienne en contact d'une part avec la paroi interne du connecteur, d'autre part avec le conducteur extérieur,
caractérisé en ce que ladite zone de raccordement comporte une surface conique de sommet du côté opposé à celui de l'alésage de plus faible diamètre, et en ce que l'anneau est inséré à force au fond d'une ondulation terminale du conducteur extérieur de manière à serrer celle-ci contre ladite surface conique.

2. Dispositif de fixation selon la revendication 1, caractérisé par le fait qu'elle comporte en outre une pièce annulaire de rattrapage de jeu en profondeur (7) disposée dans le connecteur autour du conducteur extérieur entre l'anneau élastique et le manchon.

3. Dispositif de fixation selon l'une des revendications 1 et 2, caractérisé par le fait que l'anneau est un circlips.

4. Dispositif de fixation selon l'une des revendications 1 à 3, caractérisé par le fait que l'anneau est en métal.

5. Dispositif de fixation selon, l'une des revendications 1 à 3, caractérisé par le fait que l'anneau est en élastomère.

6. Dispositif de fixation selon l'une des revendications 1 à 5, caractérisé par le fait que la pièce de rattrapage de jeu est en élastomère.

7. Dispositif de fixation selon l'une des revendications 1 à 5, caractérisé par le fait que la pièce de rattrapage de jeu est un joint d'étanchéité.

8. Dispositif de fixation selon la revendication 1, caractérisé par le fait qu'il comporte plusieurs anneaux élastiques insérés à force au fond de plusieurs ondulations terminales consécutives dépassant du manchon.

9. Dispositif de fixation selon la revendication 1, caractérisé par le fait que le manchon se fixe par vissage dans le corps du connecteur.

10. Dispositif de fixation selon la revendication 1, caractérisé par le fait que le manchon est un joint en caoutchouc moulé (15) présentant extérieurement un gros pas de vis et sur lequel le corps du connecteur vient se visser.

## Patentansprüche

1. Vorrichtung zur Befestigung des Endes eines elektrischen Kabels mit einem ringförmig gewellten Außenleiter (3) im Körper eines Verbinders (4), der aufweist
a) eine Bohrung zur Aufnahme des Endes des Außenleiters, deren diesem Ende gegenüberliegender Rand mit einem Innengewinde versehen ist,
b) eine Bohrung geringeren Durchmessers für das Durchführen des axialen Leiters (1) des Kabels,
c) einen Übergangsbereich zwischen den beiden Bohrungen, wobei diese Vorrichtung aufweist
d) eine Muffe (5, 15), die auf das Ende des Außenleiters aufgeschoben werden kann, die mindestens eine Endwelle vorstehen läßt und die mit einem Außengewinde versehen ist, das in das Innengewinde der Bohrung zur Aufnahme des Endes des Außenleiters eingreift, und
e) mindestens einen elastischen Ring (6, 16), der am Boden der Bohrung zur Aufnahme des Endes des Außenleiters eingefügt werden kann und der eine solche Dicke aufweist, daß er einerseits mit der Innenwand des Verbinders und andererseits mit dem Außenleiter in Verbindung tritt,
dadurch gekennzeichnet, daß der Übergangsbereich eine konische Fläche mit einer Spitze auf der der Bohrung geringeren Durchmessers entgegengesetzten Seite aufweist, und daß der Ring mit Gewalt bis an den Boden einer Endwelle des Außenieiters eingedrückt wird, um diese gegen die konische Fläche zu drücken.

2. Vorrichtung nach Anspruch 1, dadurch gekennzeichnet, daß sie außerdem ein ringförmiges Stück zum Ausgleich des Spiels bezüglich der Tiefe (7) aufweist, das im Verbinder um den Außenleiter herum zwischen dem elastischen Ring und der Muffe angeordnet ist.

3. Befestigungsvorrichtung nach einem der Ansprüche 1 und 2, dadurch gekennzeichnet, daß der Ring eine Spange ist.

4. Befestigungsvorrichtung nach einem der Ansprüche 1 bis 3, dadurch gekennzeichnet, daß der Ring aus Metall ist.

5. Befestigungsvorrichtung nach einem der Ansprüche 1 bis 3, dadurch gekennzeichnet, daß der Ring aus Elastomer ist.

6. Befestigungsvorrichtung nach einem der Ansprüche 1 bis 5, dadurch gekennzeichnet, daß das Ausgleichsstück für das Spiel aus Elastomer ist.

7. Befestigungsvorrichtung nach einem der Ansprüche 1 bis 5, dadurch gekennzeichnet, daß das Ausgleichsstück für das Spiel eine Dichtung ist.

8. Befestigungsvorrichtung nach Anspruch 1, dadurch gekennzeichnet, daß sie mehrere elastische Ringe aufweist, die mit Gewalt auf den Grund mehrerer aufeinanderfolgender, aus der Muffe vorstehender Endwellen aufgesteckt sind.

9. Befestigungsvorrichtung nach Anspruch 1, dadurch gekennzeichnet, daß die Muffe durch Einschrauben in den Körper des Verbinders befestigt wird.

10. Befestigungsstück nach Anspruch 1, dadurch gekennzeichnet, daß die Muffe eine Dichtung aus gegossenem Kautschuk (15) ist, die außen einen großen Gewindegang aufweist und auf die der Körper des Verbinders aufgeschraubt wird.

## Claims

1. A device forfixing the end of an electric cable with an outer conductor (3) having annular corrugations, inside the body of a connector (4), this body comprising
a) a bore for receiving the end of the outer conductor, the rim of this bore which is opposed to this end being supplied with an inner threading,
b) a bore of smaller diameter for the passage of the axial conductor (1) of the cable,
c) a transition zone between the two bores, this device comprising
d) a sleeve (5, 15) which can be threaded on the end of the outer conductor, allowing at least one terminal corrugation to project there beyond, and which is supplied with an outer threading cooperating with the inner threading of the bore for receiving the end of the outer conductor, and
e) at least one resilient ring (6,16), which can be inserted to the bottom of the bore for receiving the end of the outer conductor, and which presents such a thickness that it comes into contact on the one hand with the inner wall of the connector and on the other hand with the outer conductor,
characterized in that said transition zone comprises a conical surface, the summit of which is located on the side opposed to that of the bore with smaller diameter, and that the ring is inserted with force to the bottom of a terminal corrugation of the outer conductor so as to press the latter against said conical surface.

2. A fixing device according to claim 1, characterized in that it further comprises an annular piece for the compensation of the clearance in depth (7), disposed in the connector around the outer conductor between the resilient ring and the sleeve.

3. A fixing device according to one of the claims 1 and 2, characterized in that the ring is a circlip.

4. A fixing device according to one of claims 1 to 3, characterized in that the ring is made of metal.

5. A fixing device according to one of claims 1 to 3, characterized in that the ring is made of elastomer.

6. A fixing device according to one of claims 1 to 5, characterized in that the piece for the compensation of the clearance is made of elastomer.

7. A fixing device according to one of claims 1 to 5, characterized in that the piece for the compensation of the clearance is a sealing ring.

8. A fixing device according to claim 1, characterized in that it comprises several resilient rings inserted with force to the bottom of several consecutive terminal corrugations projecting from the sleeve.

9. A fixing device according to claim 1, characterized in that the sleeve is fastened by threading to the body of the connector.

10. A fixing device according to claim 1, charac-' terized in that the sleeve is a sealing member made of moulded rubber (15) presenting on the outside a threading lead and on which the body of the connector is screwed.
